# EUROPÄISCHE PATENTSCHRIFT

(11) **EP 0 274 557 B1**
(45) Veröffentlichungstag und Bekanntmachung des Hinweises auf die Patenterteilung: **04.07.1990**
(21) Anmeldenummer: 87101652.3
(22) Anmeldetag: 06.02.1987
(51) Int. Cl.: C21C 1/06, C21C 5/46

(54) **Vorrichtung zum Einbringen von pulverförmigen Reagenzien in eine Schmelzpfanne**
Installation for the introduction of powdery agents into a melting ladle
Dispositif pour introduire des réactifs pulvérulents dans une poche de fusion

(30) Priorität: 12.12.1986 DE 8633343 U
(43) Veröffentlichungstag der Anmeldung: 20.07.1988
(73) Patentinhaber: KRUPP POLYSIUS AG, 59269 Beckum (DE)
(72) Erfinder: Schaberg, Frank, Dr.-Ing., D-4740 Oelde (DE); Pöhlmann, Peter, Dipl.-Ing., D-4400 Münster (DE); Martens, Johannes, Dipl.-Ing., D-4740 Oelde (DE)
(74) Vertreter: Tetzner, Volkmar, Dr.-Ing. Dr. jur.

(56) Entgegenhaltungen:
- DE-A- 3 219 002
- DE-B- 2 225 810
- FR-A- 2 314 943
- US-A- 4 326 701
- PATENT ABSTRACTS OF JAPAN, Band 5, Nr. 41 (C-47)[713], 18. März 1981; & JP-A-55 164 009 (KAWASAKI SEITETSU K.K.) 20-12-1980

## Beschreibung

Die Erfindung betrifft eine Vorrichtung (entsprechend dem Oberbegriff des Patentanspruches) zum Einbringen von pulverförmigen Reagenzien in eine Schmelzpfanne.

Bei der Behandlung einer Schmelze mit injizierten pulverförmigen Reagenzien, beispielsweise bei der Roheisenentschwefelung mit einem Calciumkarbid-Gemisch, kommt es darauf an, die Reagenzien so zuzugeben, daß eine bestmögliche Ausnutzung der Reagenzien in der Schmelze erreicht wird.

Es ist aus der Praxis bekannt, pulverförmige Reagenzien in eine Schmelzpfanne mittels einer geraden Lanze einzubringen, die gegenüber der Vertikalen um einen Winkel von 10 bis 30_{°} geneigt ist und die an ihrem in der Schmelze befindlichen Ende eine Austrittsöffnung aufweist, durch die die Reagenzien etwa parallel zur Lanzenachse in die Schmelze eingeblasen werden.

Bei dieser bekannten Ausführung gelangen die aus dem Lanzenende austretenden Reagenzien aufgrund der Neigung der Lanze zunächst nur in die eine Hälfte des Reaktionsraumes. Eine vollständige Verteilung und Homogenisierung über den gesamten Reaktionsraum wird erst im Laufe einer verhältnismäßig langen Misch- bzw. Homogenisierzeit erreicht, was die metallurgische Ausnutzung der Reagenzien beeinträchtigt.

Eine ähnliche Ausführung ist durch die FR-A 2 314 943 bekannt, bei der die Lanze (eine sogenannte "Hockeystich-Lanze") an ihrem in der Schmelze befindlichen Ende schräg geneigt ist. Der Einblaseffekt ist ähnlich wie bei einer über die ganze Länge geneigten Lanze.

Durch die DE-B 2 225 810 ist ferner eine sich um ihre Längsachse drehende Blaslanze mit zwei nach entgegengesetzten Richtungen weisenden Öffnungen bekannt.

Gegenstand der DE-A 3 219 002 ist weiterhin eine Mehrfachlanze, bei der jeder Düse eine einzelne Förderstrecke bzw. Fördereinrichtung zugeordnet ist. Die Düsenaustrittsöffnungen sind hierbei tangential angeordnet, um in der Schmelzpfanne eine kreisförmige Strömung herbeizuführen.

Durch die US-A 4 326 701 ist weiterhin eine dem Oberbegriff des Patentanspruches entsprechende Vorrichtung bekannt, bei der die im Zentrum einer konischen Schmelzpfanne vorgesehene, etwa vertikal angeordnete Lanze an ihrem in der Schmelze befindlichen Ende mit zwei in entgegengesetzte Richtungen weisenden Austrittsdüsen versehen ist.

Schließlich ist durch die JP-A 55 164 009 eine Einblasvorrichtung für eine Torpedoschmelzpfanne bekannt, bei der eine Trennwand mit integrierter Lanze den Reaktionsraum der Pfanne in zwei Teile unterteilt, in die die Reagenzien jeweils mit einer Lanzenöffnung parallel zur Pfannenlängsachse eingeblasen werden.

Der Erfindung liegt die Aufgabe zugrunde, eine Vorrichtung entsprechend dem Oberbegriff des Patentanspruches so auszubilden, daß die durch die Lanze zugeführten pulverförmigen Reagenzien in kürzestmöglicher Zeit gleichmäßig im gesamten Reaktionsraum verteilt werden.

Diese Aufgabe wird erfindungsgemäß durch die kennzeichnenden Merkmale des Patentanspruches gelöst.

Werden die Reagenzien mittels einer derart ausgebildeten Vorrichtung in die Torpedopfanne eingeführt, so baut sich sofort in beiden Hälften des Reaktionsraumes eine Strömung auf, die rasch zu einer gleichmäßigen Verteilung der Reagenzien über den gesamten Reaktionsraum führt. Auf diese Weise ergibt sich ein verbesserter Kontakt zwischen den Reagenzien und der Schmelze. Überkonzentrationen der injizierten Reagenzien in einzelnen Bereichen des Reaktionsraumes werden auf diese Weise vermieden.

Die verbesserte Homogenität der Schmelze sowie die verlängerte Verweilzeit ergeben einen deutlich erhöhten Ausnutzungsgrad der Reagenzien und ermöglichen eine Verringerung der spezifischen Reagenzienzugabe und damit eine deutliche Kostenreduzierung.

Weitere durch die Erfindung erreichte Vorteile bestehen in einer Verringerung des Anteiles an Altschlacken, einer Verringerung der Pfannenabreinigung (beispielsweise durch Sodazugabe), einem höheren Füllungsgrad der Torpedo-Schmelzpfannen und in einer Verringerung der spezifischen Feuerfestkosten bei der Torpedozustellung.

Ein Ausführungsbeispiel der Erfindung ist in der Zeichnung schematisch veranschaulicht. Es zeigen
Fig.1 einen Vertikalschnitt durch eine erfindungsgemäße Vorrichtung mit einer in einer Torpedopfanne angeordneten Lanze,
Fig.2 eine Aufsicht auf die Anordnung gemäß Fig.1.

Die Zeichnung zeigt eine Torpedo-Schmelzpfanne 1, in die eine Lanze 2 hineinragt, die etwa vertikal angeordnet ist und an ihrem in der Schmelze 3 befindlichen Ende zwei in entgegengesetzte Richtungen weisende Austrittsdüsen 4, 5 aufweist. Die Austrittsdüsen 4, 5 sind etwa horizontal angeordnet und gegenüber der Längsachse 6 der Schmelzpfanne 1 um einen Winkel a von 30° bis 60°, vorzugsweise von etwa 45_{°}, gedreht.

Die durch die Lanze 2 pneumatisch zugeführten pulverförmigen Reagenzien treten in entgegengesetzter Richtung (Pfeile 7, 8) aus den Düsen 4, 5 aus und erzeugen in beiden Hälften des langgestreckten Reaktionsraumes eine Strömung, die zu einer raschen und gleichmäßigen Verteilung der Reagenzien über den gesamten Reaktionsraum führt.

## Patentansprüche

1. Vorrichtung zum Einbringen von pulverförmigen Reagenzien in eine Torpedopfanne (1), enthaltend eine zur pneumatischen Zuführung der Reagenzien dienende, etwa vertikal in der Torpedopfanne angeordnete Lanze (2), die an ihrem in der Schmelze (3) befindlichen Ende mit zwei in entgegengesetzte Richtungen weisenden Austrittsdüsen (4, 5) versehen ist, dadurch gekennzeichnet, daß die Austrittsdüsen (4, 5) um einen feststehenden Winkel (a) zwischen 30_{°} und 60_{°}, vorzugsweise von etwa 45_{°}, gegenüber der Längsachse (6) der Schmelzpfanne (1) gedreht sind.

## Claims

Device for introducing powdered reagents into a torpedo ladle (1), containing a lance (2) which is arranged approximately vertically in the torpedo ladle, serves for the pneumatic delivery of the reagents, and at its end which is located in the melt (2) is provided with two outlet nozzles (4, 5) which are arranged approximately horizontally and point in opposite directions, characterised in that the outlet nozzles (4, 5) are rotated by a fixed angle (a) between 30° and 60°, preferably approximately 45°, with respect to the longitudinal axis (6) of the torpedo melting ladle (1).

## Revendications

Dispositif d'introduction de réactifs pulvérulents dans une poche tonneau (1), comprenant une lance (2) d'injection pneumatique des réactifs qui est sensiblement verticale à l'intérieur de la poche et dont l'extrémité se trouvant dans le bain (3) comporte deux ajutages de sortie (4, 5) qui sont sensiblement horizontaux et orientés en sens opposés, caractérisé en ce que les ajutages de sortie (4, 5) inscrivent un angle fixe (a) compris entre 30° et 60° et qui est de préférence d'environ 45_{°} avec l'axe de symétrie longitudinal (6) de la poche de coulée tonneau (1).
